# FASCICULE DE BREVET EUROPEEN

(11) **EP 0 418 136 B1**
(45) Date de publication et mention de la délivrance du brevet: **12.01.1994**
(21) Numéro de dépôt: 90402485.8
(22) Date de dépôt: 11.09.1990
(51) Int. Cl.: H01F 31/00

(54) **Connectique haute-tension d'une bobine d'allumage, en particulier pour moteur à combustion interne de véhicule automobile**
Hochspannungsanschlussvorrichtung für eine Zündspule, insbesondere für Brennkraftmaschinen von Kraftfahrzeugen
High voltage connection for an ignition coil, particularly for an internal combustion engine of an automotive vehicle

(30) Priorité: 15.09.1989 FR 8912087
(43) Date de publication de la demande: 20.03.1991
(73) Titulaire: SAGEM ALLUMAGE, F-75016 Paris (FR)
(72) Inventeur: Badaud, Eric, F-63550 Saint-Remy-Sur-Durolle (FR)
(74) Mandataire: Geismar, Thierry

(56) Documents cités:
- DE-U- 8 518 139
- FR-A- 2 526 992
- GB-A- 803 640
- GB-A- 975 268
- GB-A- 2 199 193
- US-A- 2 447 376

## Description

La présente invention concerne une bobine d'allumage, en particulier pour moteur à combustion interne de véhicule automobile.

De manière connue en soi, le secondaire d'une telle bobine produit une tension très élevée permettant d'engendrer un arc électrique aux électrodes des bougies d'allumage, enflammant ainsi le mélange comburant contenu dans les cylindres du bloc moteur.

Habituellement, une seule bobine commande l'ensemble des bougies d'allumage par l'intermédiaire, par exemple, d'un distributeur mécanique, généralement du type à doigt tournant.

Une telle installation présente l'inconvénient de nécessiter un faisceau de câbles haute-tension permettant de relier d'une part, le secondaire de la bobine d'allumage au distributeur, d'autre part, le distributeur à chacune des bougies d'allumage.

En dehors du coût d'un tel faisceau, celui-ci est l'objet de fuites électriques générant des ondes radioélectriques parasites qui peuvent être acceptables avec l'utilisation d'un distributeur mécanique mais qui perturbent de manière importante l'ensemble du système d'allumage lorsque ce dernier est réalisé à l'aide de modules électroniques.

De manière à supprimer ces inconvénients, on a déjà proposé d'associer individuellement à chaque bougie d'allumage une bobine.

La présente invention se rapporte plus particulièrement à une telle bobine dite monocylindre qui comporte un ensemble magnétique à circuit fermé, comprenant un noyau magnétique central autour duquel sont disposés coaxialement deux bobineaux en matière plastique portant les enroulements primaire et secondaire, cet ensemble étant intégré dans un boîtier surmoulé en matière plastique. De la résine synthétique, coulée à l'intérieur du boîtier solidarise et isole électriquement entre eux les différents éléments constituants la bobine d 'allumage.

L'un des problèmes à résoudre sur une bobine d'allumage de ce type est la réalisation de la connectique haute-tension qui permet la liaison entre l'extrémité du bobinage secondaire et la bougie d'allumage correspondante et notamment l'organe de sortie haute-tension qui se trouve en contact direct avec la bougie d'allumage à laquelle est associée la bobine.

Ce problème est partiellement résolu par le document GB-A-2 199 193 qui décrit une bobine conforme au préambule de la revendication 1.

Ce document ne décrit pas toutefois de moyens rationnels permettant d'assurer le positionnement de l'ensemble de liaison haute-tension dans le boîtier et la fixation du guide haute-tension dans la potence.

La présente invention vise à fournir de tels moyens.

A cet effet, l'invention a pour objet une bobine d'allumage selon la revendication 1.

La description qui va suivre, en regard des dessins annexés, fera mieux comprendre comment l'invention peut être réalisée.
- la figure 1 est une vue de dessus d'une potence haute-tension ;
- la figure 2 est une coupe suivant la ligne A-A de la figure 1 ;
- la figure 3 est une vue partielle de la potence haute-tension à plus grande échelle ;
- la figure 4 est une vue en coupe du guide haute-tension suivant la ligne B-B de la figure 5 ;
- la figure 5 est une vue de gauche du guide haute-tension ;
- la figure 6 est une vue de dessus du guide haute-tension ;
- la figure 7 est une vue de profil d'un insert haute-tension ;
- la figure 8 est une vue de l'insert haute-tension suivant la flèche F2 de la figure 7 ;
- la figure 9 est une vue de l'insert haute-tension suivant la flèche F2 de la figure 7 ;
- la figure 10 est une vue de dessous d'une bobine d'allumage complètement équipée suivant l'invention ;
- la figure 11 est une vue en coupe d'une bobine équipée suivant la ligne C-C de la figure 10.

On se réfère aux figures 1 à 3 qui représentent une potence haute-tension 1 moulée en matière plastique isolante telle que P.B.T.

Cette potence 1 est constituée d'un fût 2 de forme générale cylindrique à l'intérieur duquel un logement cylindrique 3 débouchant à l'une des extrémités du fût par une ouverture 4 dont le diamètre est inférieur à celui du logement 3, ménageant ainsi à l'intérieur dudit logement 3 un épaulement 5.

Dans sa partie centrale, le fût 2 comprend une collerette 6 ménagée de matière et faisant saillie par rapport à la surface extérieure du fût 2.

L'extrémité du fût 2, opposée à l'extrémité comportant l'ouverture 4, se raccorde à une barrette 7 par l'intermédiaire de deux voiles 8 et 9 renforcés par des nervures, respectivement 10 et 11. La barrette 7 comporte deux pions 12 et 13.

La paroi du fût 2 opposée à la barrette 7 comporte un débouché 14 dont la forme est représentée à échelle agrandie figure 3.

Ce débouché 14 comprend à partir de la face 15 un évasement conique 16 constitué par les parois 16,17, une première fente constituée par les parois 18 et 19 et une seconde fente constituée par les parois 20 et 21, cette seconde fente étant plus large que la première.

On se réfère maintenant aux figure 4 à 6 qui représentent un guide haute-tension 25 réalisé à partir d'une plaque de matériau conducteur tel que par exemple du laiton par découpage et estampage.

Ce guide haute-tension 25 se présente sous la forme générale d'un tube 26 dont la paroi se prolonge à l'une de ses extrémités par une languette 27 horizontale comportant une patte verticale 28 dont l'extrémité 29 est de plus faible largeur.

Les figures 7 à 9 représentent un insert haute-tension 30, réalisé en métal conducteur tel que laiton.

Cet insert 30 comprend une embase 31 sur l'une des faces de laquelle est ménagé un bossage 32 au centre duquel est agencée une fente 33. L'embase 31, le bossage 32 et la fente 33 sont de forme générale rectangulaire.

L'embase 31 se prolonge, d'une part, par une patte 34 dont l'extrémité 35 est chanfreinée et présente une section de forme générale trapézoïdale, d'autre part, par une languette 36 dont l'extrémité 3 est pliée à angle droit et se situe sur la face opposée de l'embase 31 par rapport à la patte 34.

La potence haute-tension 1, le guide haute-tension 25, l'insert 30 font partie d'un ensemble constituant la liaison haute-tension de la bobine d'allumage monocylindre suivant l'invention.

Les figures 10 et 11 illustrent une telle bobine constituée notamment d'un boîtier 50 surmoulé en plastique et un connecteur 51 permettant l'alimentation basse-tension de la bobine.

Le circuit magnétique est fermé et comporte un enroulement primaire 52, bobiné autour d'un bobineau 53. Un noyau magnétique 54 de section rectangulaire et composé généralement de tôles magnétiques découpées et feuilletées est logé à l'intérieur du bobineau 53.

Autour de cet ensemble, coaxialement au bobineau primaire 53, est disposé un bobineau secondaire 55 autour duquel est bobiné un enroulement secondaire 56.

Le bobineau secondaire 55 est maintenu en sustentation sur et autour du bobineau primaire 53.

L'insert haute-tension 30, décrit plus haut, est introduit par l'extrémité 35 de sa patte 34 dans une fente prévue à cet effet dans le bobineau secondaire 55. Sur l'extrémité 37 de la languette 36 de l'insert 30 on vient souder l'extrémité du bobinage secondaire 56.

L'ensemble comprenant notamment les bobineaux primaire 53 et secondaire 55 ainsi constitué est introduit dans le logement 57 du boîtier 50.

Un circuit magnétique de retour de flux 59, dont on voit la forme générale en U, constitué de tôles magnétiques découpées et feuilletées, est incorporé par moulage au boîtier 50.

Le circuit magnétique de retour de flux 59 constitue l'armature métallique du boîtier 50 et l'embase de fixation de l'ensemble de la bobine sur la culasse du moteur.

A cet effet, aux quatre coins du rectangle ainsi constitué, sur la face supérieure 58, sont ménagées 4 fraisures 59a, 59b, 59c, 59d au centre desquelles sont prévus des trous 60a, 60b, 60c, 60d traversant le boîtier 50 et le circuit magnétique de retour de flux 59 desdites fraisures sont destinées à recevoir les vis de fixation (non représentées) de l'ensemble de la bobine.

Avant coulage d'une résine synthétique à l'intérieur du boîtier pour immobiliser et isoler les différents constituants, on réalise l'ensemble de liaison haute-tension.

Suivant l'invention, cet ensemble de liaison haute-tension est constitué d'un ressort 61 qui est introduit dans le guide haute-tension 25 jusqu'à ce qu'il vienne en butée contre sa languette 27 (figure 4).

Ce ressort 61 venant en contact direct avec la bougie d'allumage associée à la bobine assure donc la transmission de la haute-tension, et constitue l'organe de sortie haute-tension.

Le guide haute-tension 25 équipé du ressort 61 est introduit dans le logement 3 de la potence haute-tension 1 et est fixé dans celle-ci par encliquetage de la patte 27 du guide 25 dans la fente 20,21 (figures 2 et 3) du débouché 14 de la potence 1.

Cet ensemble de liaison haute-tension ainsi réalisé est positionné dans le boîtier sur le bobineau secondaire 55 déjà mis en place.

Ce positionnement est assuré, d'une part, par pénétration des pions 12 et 13 de la barrette 7 de la potence 1 dans des logements correspondants prévus à cet effet dans le bobineau secondaire 55, d'autre part, par pénétration de l'extrémité amincie 29 de la patte 28 du guide 25 dans la fente 33 de l'insert haute-tension 30.

L'ensemble haute-tension étant ainsi positionné dans le logement 57 du boîtier 50 on coule de la résine synthétique qui le remplit jusqu'à un niveau N proche de celui de la face 62 du boîtier 50.

On s'arrange pour que ce niveau N soit toujours supérieur au niveau N′ correspondant à l'extrémité du ressort 61 dans le guide haute-tension 25.

Suivant l'invention, le durcissement de la résine immobilise tous les constituants à l'intérieur du boîtier 50 et en particulier le ressort 61.

On a ainsi réalisé notamment avec le ressort 61 une liaison haute-tension présentant de nombreux avantages : plus de pièce d'usure, résistance aux vibrations, fixation aisée.

On remarquera que, lorsque la bobine est fixée sur la culasse du moteur, la face 62 du boîtier 50 présentant la résine se trouve en bas comme illustré sur la figure 11 et se trouve donc naturellement protégée contre les agressions.

## Revendications

1. Bobine d'allumage, en particulier pour moteur à combustion interne de véhicule automobile, comportant, intégré à un boîtier (50) un ensemble magnétique constitué notamment d'un noyau magnétique (54) logé dans un bobineau primaire (53), un bobineau secondaire (55) coaxial au bobineau primaire (53), des enroulements primaire (52) et secondaire (56), un circuit magnétique de retour de flux (59) constituant une armature métallique, un ensemble de liaison haute-tension comprenant notamment un insert (30) fixé dans le bobineau secondaire (55), une potence haute-tension (1), un guide haute-tension (25) dans lequel vient se loger un organe de sortie haute-tension constitué d'un ressort (61), des moyens de positionnement de l'ensemble de liaisons hautes-tension dans le boîtier (50), et des moyens de fixation du guide haute-tension (25) dans la potence (1), caractérisé en ce que lesdits moyens de positionnement et lesdits moyens de fixation comprennent une languette (27) formant un prolongement du guide haute-tension (25) et coopérant avec la potence (1) et l'insert (30).

2. Bobine d'allumage selon la revendication 1, caractérisée en ce que la languette (27) possède une extrémité amincie (29) coopérant avec une fente (33) ménagée dans l'insert (30).

3. Bobine d'allumage selon l'une quelconque des revendications 1 et 2 caractérisée en ce que la languette (27) du guide haute-tension (25) coopére par encliquetage avec un débouché (14) ménagé dans la potence haute-tension (1).

4. Bobine d'allumage selon l'une quelconque des revendications 1 à 3 caractérisée en ce que lesdits moyens de positionnement comprennent en outre des pions (13,14) ménagés de matière sur une barrette (7) de la potence haute-tension (1).

5. Bobine d'allumage selon l'une quelconque des revendications 1 à 4 comprenant des moyens de fixation de l'organe de sortie haute-tension dans le guide haute-tension (25), caractérisée en ce que lesdits moyens de fixation sont constitués par la résine coulée dans le boîtier (50).

## Claims

1. Ignition coil, in particular for an internal combustion engine of an automobile vehicle, comprising, within a housing (50), a magnetic assembly including in particular a magnetic core (54) placed within a primary spool (53), a secondary spool (55) coaxial with the primary spool (53), primary (52) and secondary (56) windings, a magnetic flux return circuit (56) constituting a metallic armature, a high tension connection assembly including in particular an insert member (30) secured in the secondary spool (55), a high tension bushing (1), a high tension guide member (25) in which a high tension output member made of a spring (61) is placed, means for positionning the high tension connection assembly within the housing (50) and means for securing the high tension guide member (25) within the bushing (1), characterized in that said positionning means and said securing means comprises a tongue (27) forming an extension of the high tension guide member (25) and cooperating with the bushing (1) and the insert member (30).

2. Ignition coil according to claim 1, characterized in that the tongue (27) has a thinner tip (29) cooperating with a slot (33) formed in the insert member (30).

3. Ignition coil according to any of claims 1 and 2, characterized in that the tongue (27) of the high tension guide member (25) cooperate by snap-fit with a recess (14) formed in the high tension bushing (1).

4. Ignition coil according to any of claims 1 to 3, characterized in that said positionning means further comprises pins (13,14) integral with a bar (7) of the high tension bushing (1).

5. Ignition coil according to any of claims 1 to 4, comprising means for securing the high tension output member (25), characterized in that said securing means are constituted by a resin poured inthe housing (50).

## Patentansprüche

1. Zündspule, insbesondere für einen Kraftfahrzeug-Verbrennungsmotor, die, eingebaut in ein Gehäuse (50), einen magnetischen Komplex, der insbesondere aus einem Magnetkern (54) besteht, der in einem primären Wickelkörper (53) angeordnet ist, einen zweiten Wickelkörper (55), der mit dem ersten Wickelkörper (53) koaxial ist, Primärwicklungen (52) und Sekundärwicklungen (56), eine Magnetflußrückleitung (59), die einen Metallmantel bildet, sowie eine Hochspannungsanschlußvorrichtung aufweist, welche insbesondere einen in dem sekundären Wickelkörper (55) befestigten Einsatzteil (30), einen Hochspannungsarm (1), einen Hochspannungsleiter (25), in dem ein als Hochspannungsausgang dienendes Organ, gebildet von einer Feder (61), angeordnet wird, Mittel zur Positionierung der Hochspannungsanschlußvorrichtung in dem Gehäuse (50) und Mittel zur Befestigung des Hochspannungsleiters (25) in dem Arm (1) umfaßt, dadurch gekennzeichnet, daß die Mittel zur Positionierung und die Mittel zur Befestigung eine Zunge (27) aufweisen, die eine Verlängerung des Hochspannungsleiters (25) darstellt und mit dem Arm (1) und dem Einsatz (30) zusammenwirkt.

2. Zündspule nach Anspruch 1, dadurch gekennzeichnet, daß die Zunge (27) ein dünneres Ende (29) besitzt, das mit einem in dem Einsatz (30) vorgesehenen Schlitz (33) zusammenwirkt.

3. Zündspule nach irgendeinem der Ansprüche 1 und 2, dadurch gekennzeichnet, daß die Zunge (27) des Hochspannungsleiters (25) durch Verrastung mit einer in dem Hochspannungsarm (1) vorgesehenen Öffnung (14) zusammenwirkt.

4. Zündspule nach irgendeinem der Ansprüche 1 bis 3, dadurch gekennzeichnet, daß die Mittel zur Positionierung außerdem Noppen (13, 14) umfassen, die auf einem Steg (7) des Hochspannungsarmes (1) angeordnet sind.

5. Zündspule nach irgendeinem der Ansprüche 1 bis 4, mit Mitteln zur Befestigung des als Hochspannungsausgang dienenden Organs in dem Hochspannungsleiter (25), dadurch gekennzeichnet, daß diese Befestigungsmittel aus in das Gehäuse (50) gegossenem Harz bestehen.
